# EUROPÄISCHE PATENTSCHRIFT

(11) **EP 3 492 752 B1**
(45) Veröffentlichungstag und Bekanntmachung des Hinweises auf die Patenterteilung: **17.11.2021**
(21) Anmeldenummer: 18207152.2
(22) Anmeldetag: 20.11.2018
(51) Int. Cl.: F04D 29/42, F04D 15/00, F04D 29/48

(54) **IMPELLERPUMPE**
IMPELLER PUMP
POMPE À IMPULSEUR

(30) Priorität: 01.12.2017 DE 102017221732
(43) Veröffentlichungstag der Anmeldung: 05.06.2019
(73) Patentinhaber: E.G.O. Elektro-Gerätebau GmbH, 75038 Oberderdingen (DE)
(72) Erfinder: Albert, Tobias, 76703 Kraichtal (DE)
(74) Vertreter: Patentanwälte Ruff, Wilhelm, Beier, Dauster & Partner mbB

(56) Entgegenhaltungen:
- FR-A1- 2 655 599
- GB-A- 1 200 197
- JP-A- H06 249 179
- JP-A- H10 227 297
- JP-A- 2010 281 310
- US-A- 4 753 570

## Beschreibung

### Anwendungsgebiet und Stand der Technik

Die Erfindung betrifft eine Impellerpumpe, wie sie insbesondere in einem wasserführenden Haushaltsgerät wie beispielsweise einer Waschmaschine oder einem Geschirrspüler eingesetzt wird.

Aus der DE 10 2007 017 271 A1 ist eine derartige Impellerpumpe bekannt. In einem Gehäusedeckel einer Pumpenkammer ist in axialer Richtung ein zentraler Saugstutzen als Einlass in die Pumpenkammer vorgesehen. Radial außerhalb davon ist von der Pumpenkammer in tangentialer Richtung abgehend ein Druckstutzen als Auslass aus der Pumpenkammer vorgesehen. Nachteilig bei dieser Impellerpumpe wie auch bei weiteren ähnlichen Impellerpumpen ist, dass die Entleerung der Pumpenkammer häufig den Einsatz einer weiteren, unter Umständen kleineren Pumpe erfordert. Des Weiteren soll aus dem wasserführenden Haushaltsgerät in der Regel gegen Ende des Arbeitsvorgangs Schmutzwasser in eine Abflussleitung abgepumpt werden, wozu dann gegebenenfalls eine weitere Pumpe notwendig ist.

Aus der JP 2010281310 A ist eine Impellerpumpe bekannt mit einer Pumpenkammer samt Einlass und Auslass. Ein Zusatz-Auslass aus der Pumpenkammer ist vorgesehen, der von einer Zusatz-Auslassklappe verschlossen werden kann. Die Zusatz-Auslassklappe weist zwei stabile Stellungen auf. Je nach Drehrichtung eines Impellers der Impellerpumpe wird die Zusatz-Auslassklappe stabil in einer Geschlossen-Stellung oder stabil in einer Offen-Stellung gehalten, wobei dann jeweils Fluid zum Zusatz-Auslass herausgepumpt werden kann oder nicht.

Aus der FR 2 655 599 A1 geht eine weitere Impellerpumpe mit einer Pumpenkammer und einem Impeller darin hervor, bei der Zusatz-Auslässe aus der Pumpenkammer samt Verschlussmitteln gezeigt sind. Das Verschlussmittel ist hier eine Art federbelasteter Kolben, der in Längsrichtung bewegbar ist.

Aus der GB 1 200 197 A ist eine Impellerpumpe bekannt mit einem Einlass in und einem Auslass aus einer Pumpenkammer. Ein Zusatz-Auslass aus der Pumpenkammer ist vorgesehen. Ein Impeller kann in zwei Drehrichtungen drehen. In der einen Drehrichtung fördert er Fluid zum Auslass heraus und verschließt dabei den Zusatz-Auslass durch eine bewegbare Klappe, die aus elastischem Material besteht. In der anderen Drehrichtung drückt die Fluidströmung die elastische Klappe weg von dem Zusatz-Auslass, so dass dieser geöffnet ist und hier Fluid hindurchgefördert werden kann.

Aus der JP H06 249179 A ist eine weitere Impellerpumpe mit Pumpenkammer, Einlass und Auslass bekannt. Ein Impeller in der Pumpenkammer kann in beiden Drehrichtungen arbeiten, wobei in jede der Drehrichtungen ein Auslass geöffnet ist und ein Zusatz-Auslass geschlossen ist oder andersherum. Ein Verschlussmittel für den Auslass bzw. für den Zusatz-Auslass wird jeweils durch Fluiddruck bewegt, kann aber auch durch eine Federkraft vorbelastet gegen einen der Auslässe gedrückt werden, um ihn zu verschließen, wenn kein Pumpen erfolgt.

Aus der US 4,753,570 ist eine Impellerpumpe bekannt für eine Geschirrspülmaschine, die an einem Auslass aus einer Pumpenkammer einen Zusatz-Auslass aufweist. Dieser ist federbelastet. Eine Öffnung wird dabei durch einen elastischen Membrankörper verschlossen, der unter Federspannung in der verschlossenen Stellung gehalten wird.

Aus der JP H10227297 A ist eine weitere Impellerpumpe bekannt mit einer Pumpenkammer, die in etwa ringförmig um einen Impeller umläuft. In seitlicher Richtung geht von einer außen umlaufenden Wandung der Pumpenkammer ein Zusatz-Auslass weg, der mittels einer Zusatz-Auslassklappe verschlossen ist. Dreht sich der Impeller in einer Haupt-Drehrichtung, so wird eine Strömung in der Pumpenkammer erzeugt, die die Zusatz-Auslassklappe in einer Geschlossen-Stellung hält, wodurch der Zusatz-Auslass verschlossen ist und bleibt. Dreht sich der Impeller in die entgegengesetzte Richtung, so öffnet die Strömung die Zusatz-Auslassklappe und gibt den Zusatz-Auslass frei. Dabei öffnet sich die Zusatz-Auslassklappe so weit, dass sie den hauptsächlichen Auslass aus der Pumpenkammer verschließt. Dies wird durch die Anordnung des Zusatz-Auslasses und der Zusatz-Auslassklappe in einem Bereich der außen verlaufenden Wandung der Pumpenkammer erreicht, der in radialer Richtung außerhalb des Impellers liegt.

### Aufgabe und Lösung

Der Erfindung liegt die Aufgabe zugrunde, eine eingangs genannten Impellerpumpe zu schaffen, mit der Probleme des Stands der Technik gelöst werden können und es insbesondere möglich ist, Wasser aus einem Haushaltsgerät, in dem die Impellerpumpe verbaut ist, möglichst einfach und gleichzeitig möglichst effizient abpumpen bzw. die Pumpenkammer entleeren zu können.

Gelöst wird diese Aufgabe durch eine Impellerpumpe mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass die Impellerpumpe eine Pumpenkammer aufweist, an oder in der ein Einlass in die Pumpenkammer und ein Auslass aus der Pumpenkammer vorgesehen sind. In der Pumpenkammer dreht sich ein Impeller, üblicherweise angetrieben von einem an die Pumpe angeflanschten oder an dieser befestigten Pumpenmotor. Der Impeller weist eine Drehrichtung auf, um Fluid vom Einlass zum Auslass zu pumpen. Dies ist eine bevorzugte Drehrichtung, wobei besonders bevorzugt Schaufeln des Impellers derart geformt bzw. gebogen sind, dass sie in dieser Drehrichtung des Impellers das Fluid besonders effizient vom Einlass zum Auslass fördern können.

Es ist ein Zusatz-Auslass aus der Pumpenkammer vorgesehen samt einer Zusatz-Auslassklappe daran bzw. dafür. Die Zusatz-Auslassklappe weist eine Geschlossen-Stellung und mindestens eine Offen-Stellung auf. Zwischen diesen beiden Stellungen ist sie bewegbar, vorteilhaft drehbar ausgebildet, alternativ verbiegbar. Vorzugsweise ist sie dabei um eine Achse drehbar ausgebildet, ist also drehbar gelagert und nicht nur elastisch bewegbar und auslenkbar ausgebildet, beispielsweise durch Verbiegung oder Verwindung. In der Geschlossen-Stellung verschließt die Zusatz-Auslassklappe den Zusatz-Auslass, vorteilhaft weitgehend oder sogar vollständig. Dazu kann die Zusatz-Auslassklappe in etwa so groß sein wie der Zusatz-Auslass, vorteilhaft etwas größer sein. In jeder der Offen-Stellungen ist der Zusatz-Auslass zumindest teilweise offen bzw. die Zusatz-Auslassklappe gibt ihn zumindest teilweise frei oder öffnet ihn. Abhängig von der Offen-Stellung kann der Zusatz-Auslass also mehr oder weniger offen sein. Zusätzlich ist ein Stellmittel vorgesehen, wodurch die Zusatz-Auslassklappe derart kraftbelastet ist, dass sie selbsttätig aus der Geschlossen-Stellung in eine der Offen-Stellungen bewegt wird, wenn kein Fluid bzw. Wasser vom Einlass zum Auslass gepumpt wird bzw. wenn die Zusatz-Auslassklappe frei ist von Fluidströmung in Drehrichtung des Impellers zum Pumpen des Fluids im normalen Betrieb. Das Stellmittel kann also die Zusatz-Auslassklappe zumindest in die erste Offen-Stellung bzw. in die am wenigsten geöffnete Offen-Stellung bringen. Unter Umständen kann es also ausreichen, wenn die Stellmittel die Zusatz-Auslassklappe nur ein klein wenig öffnen.

Damit wird erreicht, dass in der Geschlossen-Stellung kein Fluid während des Pumpens durch den Zusatz-Auslass entweicht bzw. aus der Pumpenkammer gefördert wird. Schließlich soll das Fluid ja normal vom Einlass zum Auslass gefördert werden. Die Fluidströmung kann hier sogar noch helfen, die Zusatz-Auslassklappe in der Geschlossen-Stellung zu halten, da sie diese beispielsweise niederdrückt. Wenn keine Fluidströmung vorliegt, soll sich die Zusatz-Auslassklappe selbsttätig zumindest teilweise öffnen. Dann kann durch Drehrichtungsumkehr des Impellers, wie nachfolgend noch erläutert wird, in die zumindest teilweise geöffnete Zusatz-Auslassklappe gefördert werden bzw. an dieser vorbei in den nun zumindest teilweise offenen Zusatz-Auslass hinein und somit Fluid an einen anderen Abgang der Impellerpumpe, vorzugsweise zu einer Abflussleitung hin, gebracht werden.

Durch die spezielle Ausbildung der Zusatz-Auslassklappe samt Stellmittel, die vorteilhaft passive Stellmittel sind, mit der selbsttätigen Öffnung kann auf speziell anzusteuernde Aktoren wie Elektromagnete, Piezo-Antriebe oder Elektromotoren verzichtet werden. Dies vereinfacht die Konstruktion der Impellerpumpe sowie deren Betrieb erheblich. Des Weiteren kann auch Bauraum eingespart werden.

In Ausgestaltung der Erfindung kann vorgesehen sein, dass die Zusatz-Auslassklappe durch die Stellmittel in diejenige Offen-Stellung aus der Gruppe der mehreren Offen-Stellungen bewegt werden kann, die maximal weit geöffnet ist und/oder in der sie maximal weit von der Geschlossen-Stellung entfernt ist. Damit kann erreicht werden, dass die Zusatz-Auslassklappe die Geschlossen-Stellung aufweist. Bei dieser Geschlossen-Stellung startend kann eine Bewegung vorgesehen sein zum Öffnen, bei der die Zusatz-Auslassklappe zuerst gering geöffnet ist, beispielsweise nach einer Drehung um nur wenige Grad Bogenwinkel. Das Stellmittel versucht aber, die Zusatz-Auslassklappe noch weiter zu öffnen, insbesondere sie maximal weit zu öffnen. Dann kann auch bei einer Umkehr der Drehrichtung des Impellers möglichst viel Fluid bzw. Wasser zum Zusatz-Auslass aus der Pumpenkammer gepumpt werden. Für diese maximal weit geöffnete Offen-Stellung kann gelten, dass sich hierzu die Zusatz-Auslassklappe um einen Winkel von 10° bis 45° gedreht hat, vorzugsweise 15° bis 30°. Strömt das Fluid bei der entgegengesetzten Haupt-Drehrichtung des Impellers, wenn also dessen Drehrichtung umgekehrt ist, hin zur offenen Zusatz-Auslassklappe und durch den Zusatz-Auslass hindurch, so kann durch die Zusatz-Auslassklappe eine besonders hohe Effizienz erreicht werden. Sie verschließt also nicht nur in der Geschlossen-Stellung den Zusatz-Auslass, sondern leitet in den Offen-Stellungen, insbesondere in der maximal weit geöffneten Offen-Stellung, das Fluid bei umgekehrter Drehrichtung des Impellers möglichst gut in den Zusatz-Auslass.

Für die Ausbildung der Stellmittel kann es mehrere Möglichkeiten geben. Vorteilhaft sind sie federnd ausgebildet bzw. weisen Federmittel als Stellmittel auf, um die Zusatz-Auslassklappe mit Kraft zu belasten, damit sie sich aus der Geschlossen-Stellung heraus bewegt. Die Federmittel sollten derart eingebaut sein, dass sie eine Fluidströmung möglichst wenig behindern.

Als Federmittel können einerseits vorteilhaft Kunststoff-Federmittel verwendet werden. Diese weisen den Vorteil auf, dass sie bei permanentem Kontakt mit Wasser nicht korrodieren. Derartige Federmittel können vorteilhaft einen voluminösen Block-Körper aufweisen, der besonders vorteilhaft zylindrische Form aufweisen kann. So kann das Federmittel beispielsweise die Form eines Quaders haben und aus elastischem Material bestehen, insbesondere eben Kunststoff. Als Kunststoff bietet sich hier Silikon an, unter Umständen auch Gummi.

Als Alternative zu einem Kunststoff-Federmittel kann andererseits eine übliche Feder verwendet werden, also beispielsweise eine Blattfeder, eine Schraubenfeder, eine Spiralfeder oder eine kombinierte Schraub-Spiralfeder. So kann beispielsweise eine Feder auch um eine Drehachse gewickelt sein und durch Verdrehen bzw. Tordieren ein Drehmoment aufbauen, das dann eben versucht, die Zusatz-Auslassklappe zu öffnen.

Als nochmals weitere Alternative kann die Zusatz-Auslassklappe selbst weich oder elastisch sein bzw. aus derart elastischem Material bestehen, insbesondere einem Elastomer, dass sie selbst das Stellmittel bzw. das Federmittel bildet, durch das sie geöffnet wird. Dann ist also sozusagen die Feder bzw. die Federwirkung in die Zusatz-Auslassklappe integriert. Sie kann in einer normalen Stellung ohne Fluidströmung leicht geöffnet sein, also in einer relativ gering geöffneten Offen-Stellung sein. Je nach Strömungsrichtung wird sie dann weiter aufgedrückt oder zugedrückt bzw. in die Geschlossen-Stellung gedrückt, verschließt also den Zusatz-Auslass.

In Ausgestaltung der Erfindung kann die Pumpe Dichtmittel am Zusatz-Auslass und/oder an der Zusatz-Auslassklappe aufweisen. Vorteilhaft sind diese um den Zusatz-Auslass herum umlaufend ausgebildet, zumindest aber entlang einer Seite, beispielsweise nahe zum Impeller hin. So kann die Zusatz-Auslassklappe relativ einfach gehalten sein. Es kann vorgesehen sein, ein Dichtmittel an das Pumpengehäuse anzuspritzen, wofür sich besonders vorteilhaft ein Mehrkomponenten-Spritzgussverfahren eignet. Dies ist vor allem dann von Vorteil, wenn das Dichtmittel eine Art Dichtlippe, Rundschnurdichtung odgl. ist. Dann können die Dichtmittel nämlich auch einen Dichtgummi aufweisen, der durch seine Elastizität für eine Dichtwirkung in der Geschlossen-Stellung sorgt. Diese Dichtmittel können auch durch vorgenannte Ausbildung der Zusatz-Auslassklappe aus elastischem Material gebildet sein, so dass die Klappe selbst auch ausreichend dichtet durch ihr weiches Material.

Alternativ zu einem Dichtmittel aus elastischem Material kann auch eine Labyrinth-Dichtung vorgesehen sein zwischen Zusatz-Auslassklappe und dem Rand des Zusatz-Auslasses, an dem oder nahe dem die Klappe verläuft. Eine solche Labyrinth-Dichtung kann einen stufigen Verlauf einer Dichtfläche zwischen Zusatz-Auslass und Zusatz-Auslassklappe aufweisen, beispielsweise mit ein bis drei Winkelstufen. Dann ist möglicherweise eine Dichtwirkung nicht ganz so gut wie bei einer elastischen Gummidichtung, sie reicht aber aus für den Betrieb der Impellerpumpe.

Erfindungsgemäß ist vorgesehen, dass die Zusatz-Auslassklappe in der Geschlossen-Stellung den Betrieb der Pumpe und einen Wirkungsgrad der Pumpe möglichst wenig negativ beeinträchtigt. So sollte sie auch möglichst wenig oder am besten gar keinen zusätzlichen Strömungswiderstand darstellen, wenn der Impeller Fluid vom Einlass zum Auslass der Pumpenkammer pumpt.

Dann ist sie also sozusagen gar nicht vorhanden. Dazu ist erfindungsgemäß vorgesehen, dass die Zusatz-Auslassklappe in der Geschlossen-Stellung den Verlauf der Pumpenkammer oder einer Wandung der Pumpenkammer in diesem Bereich um die Klappe herum stetig fortsetzt, wobei insbesondere auch Rundungen und/oder Wölbungen entsprechend dem den Zusatz-Auslass umgebenden Bereich der Pumpenkammer die Ausgestaltung der Zusatz-Auslassklappe zumindest an deren Außenseite bestimmen. Ist der umgebende Bereich der Pumpenkammer flach, dann kann auch die Auslassklappe an der Außenseite flach ausgebildet sein. Somit soll in der Geschlossen-Stellung die Pumpenkammer, insbesondere ihre Wandung, eine Form aufweisen als ob es die Zusatz-Auslassklappe gar nicht gäbe.

Bei der Erfindung weist die Zusatz-Auslassklappe eine Innenseite auf, die in der Geschlossen-Stellung zum Zusatz-Auslass hin weist. Sie weist also von der Pumpenkammer weg, während die vorgenannte Außenseite der Zusatz-Auslassklappe vor allem in der Geschlossen-Stellung den Zusatz-Auslass verdeckt bzw. diejenige Fläche ist, an der das Fluid beim Pumpen vom Einlass zum Auslass entlang- und vorbeiströmt. Die Innenseite kann vorteilhaft konvex gewölbt sein, und zwar konvex weg von dem Zusatz-Auslass bzw. hin zur Pumpenkammer gewölbt sein. Durch diese spezielle Form soll erreicht werden, dass in der Offen-Stellung der Zusatz-Auslassklappe bzw. der maximal weit geöffneten Offen-Stellung das Fluid, das bei der umgekehrten Drehrichtung des Impellers durch die geöffnete Zusatz-Auslassklappe in den Zusatz-Auslass hinein strömt, möglichst schnell und effizient in den Zusatz-Auslass hinein strömt. Durch diese Wölbung soll das gepumpte Fluid also möglichst gut sozusagen eingefangen und in den Zusatz-Auslass geleitet werden.

Vorteilhaft kann an der Innenseite der Zusatz-Auslassklappe eine Lateralwand vorgesehen sein, welche einen Winkel zwischen 60° und 120° zur Außenseite aufweist. Wenn die Außenseite flach ist oder weitgehend flach ist, kann dieser Winkel auch zwischen 80° und 100° liegen. Er kann besonders vorteilhaft 90° oder etwas weniger betragen.

Es kann vorgesehen sein, dass die genannte Lateralwand niemals vollständig aus der Öffnung des Zusatz-Auslasses herausbewegt wird im Betrieb der Pumpe. Dazu kann ein Anschlag vorgesehen sein, vorteilhaft an der Lateralwand selbst, der an einem Innenrand der Zusatz-Auslasses anschlagen kann. Bevorzugt kann die Lateralwand einen Längsaußenrand aufweisen, der in der maximal weit geöffneten Offen-Stellung über einen Großteil seiner Länge in einer Richtung weg von der Drehachse der Zusatz-Auslassklappe, insbesondere über seine ganze Länge, innerhalb des Zusatz-Auslasses verläuft. Dadurch kann einerseits eine gewisse Führung der Zusatz-Auslassklappe erreicht werden bzw. eine Abstützung in den Offen-Stellungen und vor allem auch in der maximal weit geöffneten Offen-Stellung. Dies verhindert ein Beschädigen der Zusatz-Auslassklappe und auch bereits ein Verbiegen oder Verformen, wenn Fluid vom Impeller entgegen seiner Haupt-Drehrichtung vom Einlass in die Pumpenkammer zum Zusatz-Auslass hinausgepumpt werden soll. Andererseits kann so erreicht werden, dass in diesem Bereich sozusagen kein Fluid zwischen Lateralwand und Zusatz-Auslass entweichen und am Zusatz-Auslass vorbeiströmen kann.

An der Lateralwand kann ein Vorsprung odgl. für den vorgenannten Anschlag vorgesehen sein, insbesondere an dem genannten freien Längsaußenrand der Lateralwand, besonders bevorzugt möglichst weit entfernt von der Drehachse der Zusatz-Auslassklappe, der eben den Anschlag am Pumpengehäuse bzw. an der Wand der Pumpenkammer bildet. Dadurch ist die maximal weit geöffnete Offen-Stellung genau begrenzt. So kann eine zu weite Öffnung vermieden werden, die strömungstechnisch möglicherweise nicht mehr günstig wäre. Ebenso kann ein Herausreißen der Zusatz-Auslassklappe verhindert werden.

Vorteilhaft kann vorgesehen sein, dass die Lateralwand parallel zu einer umlaufenden Außenwand der Pumpenkammer verläuft. Die Lateralwand kann also auch gebogen sein in ihrem Längsverlauf weg von der Drehachse der Zusatz-Auslassklappe.

In einer maximal weit geöffneten Offen-Stellung der Zusatz-Auslassklappe, bevorzugt in jeder Offen-Stellung, kann die Lateralwand mit einem Abstand zu einer umlaufenden Außenwand der Pumpenkammer verlaufen, der zwischen 0,5 cm und 2 cm liegt. Dies bedeutet, dass die Lateralwand einen relativ geringen Abstand zur Außenwand der Pumpenkammer aufweisen kann, dieser Abstand aber schon noch gegeben ist. Dies ist besonders dann vorteilhaft, wenn die Impellerpumpe eine beheizte Außenwand der Pumpenkammer aufweist. Außerdem muss die Zusatz-Auslassklappe ja noch in dem vorhandenen Bauraum in der Pumpenkammer integriert werden.

Bei der Erfindung verläuft die Pumpenkammer ringförmig um den Impeller herum. Der Zusatz-Auslass ist dabei in einer ringförmigen Endfläche der Pumpenkammer in axialer Richtung entlang der Drehachse des Impellers angeordnet. Dies ist eine Bodenfläche oder eine Deckelfläche der Pumpenkammer. Eine solche Endfläche ist derart angeordnet, dass sie in etwa in einer Ebene einer der beiden Deckflächen des Impellers verläuft. Besonders vorteilhaft kann vorgesehen sein, dass diese Endfläche entfernt vom Auslass aus der Pumpenkammer ist, siehe die DE 102013211180 A1. So kann erreicht werden, dass sich die Fluidströmung beim Pumpen von Fluid aus dem Auslass heraus ganz anders verhält als beim Pumpen aus dem Zusatz-Auslass heraus. Das Vorsehen der Zusatz-Auslassklappe an einer der genannten Endflächen der Pumpenkammer und nicht an einer radial außenliegenden Wandung der Pumpenkammer weist den Vorteil auf, dass somit diese Wandung geschlossen ausgebildet sein kann, beispielsweise aus Metall mit außenliegenden Heizleitern.

Die Anordnung des Zusatz-Auslasses in einer Endfläche der Pumpenkammer, die in einer Ebene von einer der beiden Deckflächen des Impellers verläuft, weist den Vorteil auf, dass beim Pumpen von Fluid mit Drehrichtung des Impellers zum Pumpen aus dem Zusatz-Auslass heraus das zwischen den beiden Deckflächen des Impellers herausströmende Fluid relativ direkt zum Zusatz-Auslass strömen kann. Da die Zusatz-Auslassklappe in der maximal weit geöffneten Offen-Stellung nahe am Impeller liegt, insbesondere in radialer Richtung, beispielsweise mit maximal 1 cm radialem Abstand, kann ebenfalls Fluid möglichst gut zum Zusatz-Auslass herausgepumpt werden.

Bei der Erfindung ist eine vorgenannte Innenseite der Zusatz-Auslassklappe in etwa auf axialer Höhe und radial außerhalb der anderen Deckfläche des Impellers, und zwar so, dass Fluid aus dem Impeller direkt in radialer Richtung nach außen in die Zusatz-Auslassklappe und damit in den Zusatz-Auslass strömt. So bildet sich eine Art Strömungskanal für das Fluid zwischen der Endfläche der Pumpenkammer, in der die Zusatz-Auslassklappe vorgesehen ist, und der Zusatz-Auslassklappe selbst bzw. deren zuvor beschriebener Innenseite. Diese beiden Flächen können dann in etwa mit der Ebene übereinstimmen, in der die vorgenannten Deckflächen des Impellers verlaufen, wodurch ein Pumpen von Fluid aus dem Zusatz-Auslass heraus möglichst gut erfolgen kann.

Der Zusatz-Auslass kann in Ausgestaltung der Erfindung aus der Pumpenkammer in radialer Richtung oder in einer Ebene senkrecht zu einer Drehachse des Impellers herausführen. Vorteilhaft führt der Zusatz-Auslass dann auch aus einem gesamten Gehäuse der Impellerpumpe heraus, beispielsweise an einem Rohrstutzen, der gut geeignet ist zum Anschluss von Wasserleitungen bzw. Schläuchen, insbesondere elastischen Schläuchen.

Allgemein ist vorgesehen, dass die Zusatz-Auslassklappe vom gepumpten Fluid während der Haupt-Drehrichtung des Impellers niedergehalten und somit in der Geschlossen-Stellung gehalten wird, so dass der Zusatz-Auslass geschlossen ist, vorzugsweise nur vom gepumpten Fluid. So wird erreicht, dass nach Aufhören des Drehens des Impellers oder bei geringen Drehzahlen und somit geringer Fluidströmung das zuvor genannte Stellmittel die Zusatz-Auslassklappe von der Geschlossen-Stellung während des Pumpens des Fluids in eine Offen-Stellung drückt. Vorteilhaft kann das Stellmittel versuchen, die Zusatz-Auslassklappe in die maximal weit geöffnete Offen-Stellung zu drücken, wobei dies nicht sein muss. Bereits das Öffnen der Zusatz-Auslassklappe mit geringem Öffnungsweg kann als ausreichend angesehen werden, wenn nämlich dann das von dem Impeller in der anderen Drehrichtung bewegte Fluid die Zusatz-Auslassklappe vollständig öffnet bzw. in die maximal weit geöffnete Stellung aufdrückt. Die Federmittel können also in diesem Fall für eine gewisse, relativ gering geöffnete Offen-Stellung sorgen. Das vollständige Öffnen der Zusatz-Auslassklappe wird dann durch die Strömung des Fluids bei Pumprichtung zum Herauspumpen aus der Pumpe bewirkt.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Schrägansicht einer erfindungsgemäßen Impellerpumpe im geschlossenen Zustand,
- Fig. 2: eine Ansicht in ein Pumpengehäuse der Impellerpumpe aus Fig. 1 von einem Antriebsteil aus gesehen,
- Fig. 3: eine teilgeschnittene Schrägansicht in eine Pumpenkammer mit Kammerwandung und Bodenfläche, über der ein Impeller rotiert, und mit einer daneben angeordneten Zusatz-Auslassöffnung ohne Klappe,
- Fig. 4: die Ansicht aus Fig. 3 mit eingesetzter Zusatz-Auslassklappe in Geschlossen-Stellung,
- Fig. 5 und 6: zwei verschiedene Ansichten der Zusatz-Auslassklappe aus Fig. 4,
- Fig. 7: die Darstellung der Fig. 4 mit der Zusatz-Auslassklappe in der maximal weit geöffneten Offen-Stellung,
- Fig. 8: die Darstellung der Fig. 7 gedreht in Seitenansicht
- Fig. 9: ein Ausführungsbeispiel einer vereinfacht dargestellten Zusatz-Auslassklappe mit einem separaten Federmittel in einer Pumpenkammer in der Bodenfläche und
- Fig. 10: ein Ausführungsbeispiel einer vereinfacht dargestellten Zusatz-Auslassklappe, die selber federnd ausgebildet ist, in einer Pumpenkammer in der Bodenfläche.

### Detaillierte Beschreibung der Ausführungsbeispiele

In der Fig. 1 ist eine erfindungsgemäße Impellerpumpe als Pumpe 11 in Schrägdarstellung gezeigt, wie sie technisch und vom Aufbau her weitgehend einer Pumpe entsprechend der vorgenannten DE 102013211180 A1 entspricht. Die Pumpe 11 weist ein Pumpengehäuse 12 auf samt axialem Einlass 14 und radialem Auslass 16. Hinten an das Pumpengehäuse 12 ist ein Antriebsteil 18 angeschlossen, der insbesondere einen Antriebsmotor enthält. Auch hierzu wird auf den zuvor genannten Stand der Technik verwiesen. Zusätzlich ist vorne am Pumpengehäuse 12 direkt neben dem Einlass 14 ein Zusatz-Auslass 37 vorgesehen. Dessen Erstreckungsrichtung ist in etwa parallel zu derjenigen des Auslasses 16, was aber nicht so sein muss. Der Zusatz-Auslass 37 ist ein kurzes Rohr, an dessen Ende unterschiedliche Anschlussmöglichkeiten für weitere Leitungen wie Rohre oder Schläuche vorgesehen sein können. Dies braucht dem Fachmann hier nicht weiter erläutert zu werden.

In der Fig. 2 ist eine Ansicht in eine Pumpenkammer 22 hinein dargestellt aus Blickrichtung des entfernten Antriebsteils 18. Zu erkennen ist an der linken Seite der Zusatz-Auslass 37 aus der Pumpenkammer 22. In der Pumpenkammer 22 ist eine Kammerwandung 24 dargestellt als rund umlaufender und geschlossener Ring, vorteilhaft aus Metall mit außenliegenden Heizleitern bzw. Heizelementen. Auch dies ist im vorgenannten Stand der Technik bekannt. Innerhalb der Kammerwandung 24 sind Leitschaufeln 25 dargestellt. Diese sind außen an einer Antriebsaufnahme 27 angebracht oder angeformt, in welche insbesondere ein vorgenannter Antriebsmotor hineinragen kann. Der Impeller und auch der Zusatz-Auslass sind unterhalb der Antriebsaufnahme 27 in die Zeichenebene hinein vorgesehen.

Genauer zu erkennen ist der Aufbau aus der Fig. 3 mit der teilgeschnittenen Schrägdarstellung. Hier ist auch die Antriebsaufnahme 27 der Fig. 2 entfernt, und es ist gut zu ersehen, dass innerhalb des unteren bzw. vorderen Endes der Kammerwandung 24 eine umlaufende Bodenfläche 29 vorgesehen ist. Diese Bodenfläche 29 verläuft weitgehend in einer Ebene bzw. ist plan und kann in etwa rechtwinklig zur Kammerwandung 24 sein, muss dies aber natürlich nicht. Die ringförmige Bodenfläche 29 umgibt sozusagen einen Impeller 30 bzw. dieser ist, wie nachfolgend noch näher erläutert ist, in einer zentralen Vertiefung in der Bodenfläche 29 leicht versenkt angeordnet.

Der Impeller 30 weist eine Bodenscheibe 32 und eine Deckscheibe 33 als Deckflächen auf. Später in der Fig. 8 ist zu erkennen, dass diese Bodenscheibe 32 weitgehend versenkt in der Bodenfläche 29 läuft, so dass ihre Oberseite nur geringfügig über die Ebene der Bodenfläche 29 übersteht. Zwischen Bodenscheibe 32 und Deckscheibe 33 verlaufen fünf geschwungene Impellerschaufeln 35.

Im normalen Betrieb der Pumpe 11 zum Fördern von Fluid, das durch den Einlass 14 eintritt, hinaus zum Auslass 16 dreht sich der Impeller 30 nach rechts bzw. im Uhrzeigersinn in der mit einem dicken Pfeil dargestellten Förderrichtung FR. Das geförderte Fluid bzw. Wasser dreht sich dann in dieser Richtung innerhalb der Kammerwandung 24 bzw. läuft um und kann gegebenenfalls erhitzt werden. Es tritt dann an einem von der Bodenfläche 29 entfernten Endbereich wieder aus der Pumpenkammer 22 aus in tangentialer Richtung, und zwar durch den Auslass 16.

Wird nun der Impeller 30 andersherum angetrieben, nämlich in der Entleer-Richtung ER, die durch einen dünnen Pfeil dargestellt ist, so wird Fluid, das durch den Einlass 14 einströmen kann, möglichst nicht zum Auslass 16 hinausgefördert. Vielmehr soll dieses Fluid dann durch eine Zusatz-Auslassöffnung 39 hin zum Zusatz-Auslass 37 gefördert werden aus der Pumpenkammer 22 heraus. Der Zusatz-Auslass 37 kann dabei an eine Abwasserleitung oder einen Abwasserschlauch aus einem wasserführenden Haushaltsgerät führen, in welches die Pumpe 11 eingebaut ist, und von dort aus zu einem Abfluss bzw. einer Abflussleitung im Haus.

In der Darstellung der Fig. 3 ohne Klappe ist zu erkennen, dass die Zusatz-Auslassöffnung 39 längliche Form aufweist und gebogen ist. Ihre Biegung entspricht genau dem Verlauf des Impellers 30 radial innerhalb davon und der Kammerwandung 24 radial außerhalb davon, ihre Längskanten sind also sozusagen parallel zu beiden. Ihre Länge ist etwa dreimal bis viermal so groß wie ihre Breite. An einem Ende, nämlich dem in Fig. 3 hinteren, weist die Zusatz-Auslassöffnung 39 zwei Achslagervertiefungen 40 auf. Diese dienen zur gelenkigen Lagerung der Klappe. Des Weiteren ist entlang des radial inneren Rands bzw. der radial innenliegenden Längsseite ein Stufenrand 42 vorgesehen. Am radial äußeren Rand braucht dies nicht vorgesehen zu sein. Der Übergang von der Zusatz-Auslassöffnung 39 zum Zusatz-Auslassstutzen 37 darunter ist nicht genau dargestellt, sollte jedoch fluidtechnisch möglichst optimal geformt sein.

Auch wenn hier nur eine einzige Zusatz-Auslassöffnung 39 dargestellt ist, so könnten es doch auch mehrere sein, beispielsweise zwei oder drei. Anstelle jeweils eines einzelnen Zusatz-Auslassstutzens könnten diese Zusatz-Auslassöffnungen dann jeweils in einen Ringraum führen, der von vorne an die Bodenfläche 29 sozusagen angesetzt ist. Aus diesem Ringraum heraus kann dann ein einziger Stutzen geführt sein, so dass ein Anschluss einfacher möglich ist.

In der Fig. 4 ist dargestellt, wie die Zusatz-Auslassöffnung 39 mittels einer Zusatz-Auslassklappe 44 verschlossen ist. Die Zusatz-Auslassklappe 44 schließt die Zusatz-Auslassöffnung 39 sehr gut passend ab bzw. verschließt diese, so dass nur ein dünner Rand sichtbar ist. Des Weiteren ist diese Verbindung so eigentlich bereits ausreichend dicht. Im radial inneren Bereich ist der Stufenrand 42 als zusätzliches Dichtmittel bzw. als eine Art einfache Labyrinth-Dichtung vorgesehen, wie sie eingangs erwähnt worden ist. An diesem Stufenrand 42 könnte auch sehr gut ein elastisches Dichtmaterial bzw. ein Dichtgummi vorgesehen sein, beispielsweise auch angespritzt. Alternativ könnte eine solche separate Dichtung aus elastischem Material bzw. üblichem Dichtungsmaterial auch an einem entsprechenden Rand oder einer Seite einer Klappe vorgesehen sein. Schließlich könnte auch die Zusatz-Auslassklappe 44 selbst aus derart elastischem Material wie eine Dichtung bestehen und somit selbst die Dichtungsfunktion bewirken.

Die Zusatz-Auslassklappe 44 weist eine Außenseite 45 auf, welche eine Fortsetzung der sie umgebenden Flächen der Pumpenkammer 22 ist. Da die Zusatz-Auslassöffnung 39 vollständig innerhalb der planen ringförmigen Bodenfläche 29 liegt, ist diese Außenseite 45 ebenfalls plan und steht nicht über diese Bodenfläche 29 über. Da hier die Kammerwandung 24 ein separates eigenes Bauteil ist und insbesondere aus Metall besteht wegen der außen angebrachten Heizleiter, ist eine Integration der Zusatz-Auslassklappe 44 in die Kehle bzw. den Übergangsbereich zwischen Bodenfläche 29 und Kammerwandung 24 nicht möglich. Theoretisch wäre dies aber denkbar und an sich auch leicht ausführbar.

Die Lagerung der Zusatz-Auslassklappe 44 an der Zusatz-Auslassöffnung 39 erfolgt mittels zweier angeformter kurzer Achsstummel 48, die in den Achslagervertiefungen 40 liegen. Unter Umständen können sie dabei durch Rastmittel darin gehalten werden, beispielsweise durch mehr als 180° umlaufende Achslagervertiefungen, so dass sie nicht von alleine herausspringen und die Zusatz-Auslassklappe 44 möglicherweise verloren geht.

Wie die Förderrichtung FR zeigt, strömt das aus dem Impeller 30 austretende Fluid beim normalen Fördern von Fluid in rotierender Richtung rechts herum derart über die Zusatz-Auslassklappe 44, dass diese bzw. ihre Außenseite 45 heruntergedrückt wird, wodurch die Zusatz-Auslassöffnung 39 verschlossen ist. Dieser Verschluss ist zwar nicht unbedingt vollständig wasserdicht, insbesondere wenn Fluiddruck anliegen würde. Dies ist im normalen Betrieb zum Fördern von Fluid aber auch nicht notwendig, da das Fluid ja aus dem Impeller 30 austretend in rechts herum rotierender Bewegung einige wenige Male innerhalb der Pumpenkammer 22 umläuft, bis es zum Auslass 16 wieder austritt.

In den Fig. 5 und 6 ist die Zusatz-Auslassklappe 44 im Detail dargestellt, zum einen von vorne und oben und zum anderen von der Seite und oben. Es ist zu erkennen, dass die Zusatz-Auslassklappe eine der Außenseite 45 gegenüberliegende Innenseite 46 aufweist. Am hinteren Ende sind die beiden vorgenannten Achsstummel 48 angeformt. An der Außenseite ist eine Lateralwand 50 vorgesehen und einstückig mit der flächigen Klappe verbunden bzw. in einem Stück hergestellt. Diese gekrümmt verlaufende Lateralwand 50 weist eine Innenfläche 51 und eine Außenfläche 52 auf. Zu beachten ist, dass die Lateralwand 50 in einem Winkel α von etwa 80° zur Außenfläche 52 steht. Dies weist, wie nachfolgend aus der Fig. 7 zu ersehen ist, den Vorteil auf, dass sie dann sozusagen innerhalb des radial äußeren Außenrands der Außenseite 45 verbleibt beim Schwenken und somit eine freie Bewegbarkeit nicht gefährdet, da die Drehachse der Zusatz-Auslassklappe parallel ist zur Außenseite 45. Der Zweck dieser Lateralwand 52 ist es hauptsächlich, das in radialer Richtung bzw. mit einer großen radialen Richtungskomponente aus dem Impeller 30 austretende Fluid sozusagen einzufangen und nach unten in die Zusatz-Auslassöffnung 39 abzuleiten, wie die Fig. 7 zeigt.

Vorne unten an der Lateralwand 50 ist gestrichelt dargestellt ein optional vorgesehener Vorsprung 54 zu erkennen. Dieser kann unter einen vorderen Rand der Zusatz-Auslassöffnung 39 greifen beim Aufschwenken bzw. beim Schwenken der Zusatz-Auslassklappe 44 nach oben, also auf die maximal weit geöffnete Offen-Stellung zu. Durch Anschlagen dieses Vorsprungs 54 unterhalb der Bodenfläche 29 kann diese maximal weit geöffnete Offen-Stellung definiert bzw. erreicht werden. Da dabei der Vorsprung 54 nicht innerhalb des direkten Fluidstroms angeordnet ist, stört er strömungstechnisch auch nicht. Des Weiteren ist die Lateralwand 50 stets innerhalb der Zusatz-Auslassöffnung 39 für eine gute Einleitung des Fluids darin hinein.

Als erfindungsgemäßes Stellmittel zum Öffnen der Zusatz-Auslassklappe 44 mit Schwenken um die Drehachse durch die Achsstummel 48 könnten unterschiedliche Federmittel vorgesehen sein, beispielsweise bekannte Torsionsfedern nach Art einer Schraubenfeder mit ein oder zwei Umdrehungen und sehr langen freien Schenkeln. Diese könnten sich einerseits an der Innenseite 46 abstützen und andererseits unten unterhalb der Zusatz-Auslassöffnung 39. Ebenso könnte an den linken Rand der Zusatz-Auslassklappe 44, beispielsweise im Bereich zum Stufenrand 42 hin, ein eingangs genannter blockförmiger Körper aus federndem Kunststoff bzw. Schaumstoff vorgesehen sein. Ebenso könnte dies an der Unterkante der Lateralwand 50 vorgesehen sein, wo diese in der Geschlossen-Stellung gemäß Fig. 4 verläuft. Bei derartigen Stellmitteln könnte es auch schon ausreichen, wenn die Zusatz-Auslassklappe 44 nur etwas geöffnet wird, beispielsweise einige Grad Drehwinkel bzw. einige Millimeter am vorderen Ende, gegenüberliegend dem Ende mit den Achsstummeln 48. Wenn dann die Fluidströmung mit der Umlaufrichtung ER umläuft, kann diese sozusagen unter die leicht geöffnete Zusatz-Auslassklappe 44 greifen und sie vollständig aufreißen oder aufdrücken.

Die Darstellung der Fig. 7 und 8 zeigt die maximal weit geöffnete Offen-Stellung der Zusatz-Auslassklappe 44. Es ist zu erkennen, dass sie so weit geöffnet ist, dass die Innenseite 46 sogar noch ein Stück oberhalb der Ebene der Unterseite der Deckscheibe 33 liegt, wodurch aus dem Impeller 30 in radialer Richtung oder zumindest in teilweise radialer Richtung herausgefördertes oder herausgeschleudertes Fluid in diesem Bereich direkt gegen diese Innenseite 46 und die Innenfläche 51 der Lateralwand 50 geschleudert wird. So wird in diesem Bereich Fluid besonders gut eingefangen und durch die Zusatz-Auslassöffnung 39 zum Zusatz-Auslassstutzen 37 gefördert, also aus der Pumpe 11 hinaus.

Des Weiteren wird aber auch in der Umlaufrichtung ER umlaufendes Fluid aus diesem Umlauf heraus sozusagen von der Zusatz-Auslassklappe 44 eingefangen und zum Zusatz-Auslassstutzen 37 herausgeleitet. Das Vorsehen mehrerer solcher Zusatz-Auslassklappen in der Pumpenkammer 22 könnte diesen Effekt natürlich verstärken, so dass ein Abpumpen oder Entleeren noch schneller erfolgen könnte. Gleichzeitig bedeutet dies natürlich größeren baulichen Aufwand sowie zahlreichere mögliche Versagensstellen im Fall von Materialbruch oder Problemen.

Gemäß Fig. 8 ist auch zu erkennen, dass der radiale Abstand zwischen der Zusatz-Auslassklappe 44 bzw. ihrer Lateralwand 5 samt Außenfläche 52 hier recht groß ist. Somit könnte das wegen des Umlaufens in der Pumpenkammer 22 durch Zentrifugalkraft nach außen gedrückte Fluid auch während des Entleerens relativ häufig an der Zusatz-Auslassklappe 44 vorbeilaufen, was ein komplettes Entleeren etwas erschweren würde. Im konkreten Ausführungsbeispiel ist jedoch zu ersehen, dass aufgrund der Anordnung der Kammerwandung 24 der Pumpenkammer 22 samt aufwändiger Abdichtung im unteren Bereich ein gewisser Abstand der Bodenfläche 29 in radialer Richtung notwendig ist und deswegen keine Verbreiterung oder Verlegung der Zusatz-Auslassklappe 44 weiter nach außen hin zur Kammerwandung 24 möglich ist. Bei anderen Konstruktionen von erfindungsgemäßen Pumpen ist dies aber möglich und könnte dann auch vorgesehen sein.

Die eingangs genannte konvexe Wölbung der Zusatz-Auslassklappe 44 an ihrer Innenseite 46 wird durch den Winkel α zwischen der Fläche bzw. der Außenseite 45 und der Lateralwand 50 gebildet, wobei hier gilt α = ca. 80°. Gerade im Innenbereich zwischen Innenseite 46 und Innenfläche 51 könnte eine Rundung bzw. eine Kehle vorgesehen sein. Dies könnte strömungstechnisch Vorteile bilden, muss aber nicht so sein.

Der Abstand in radialer Richtung zwischen dem Impeller 30 und der Zusatz-Auslassklappe 44 bzw. deren gerundeter, radialer Innenkante ist, wie die Fig. 4 und 7 zeigen, relativ gering. Er beträgt beispielsweise 1 mm bis 3 mm, und zwar eben genau so viel, dass noch eine ausreichende Stabilität der Bodenfläche 29 auch in diesem Bereich gewährleistet ist.

In der Fig. 9 ist in einem Ausführungsbeispiel gezeigt, wie eine vereinfacht dargestellte Zusatz-Auslassklappe 144 in einer Pumpenkammer 122 bzw. innerhalb der Bodenfläche 129 angeordnet ist. Die Zusatz-Auslassklappe 144 ist an dem linken Ende mittels entsprechender Achsstummel 148 in einer Achslagervertiefung 140 drehbar gelagert. Die hier flach ausgebildete Zusatz-Auslassklappe 144 weist eine Außenseite 145 auf, die vorteilhaft flach und glatt ist wie im vorherigen Ausführungsbeispiel um wenig Wasserwiderstand zu bieten. An einer Innenseite 146 ist eine Federaufnahme 156 vorgesehen, die beispielsweise 50% der Breite der Zusatz-Auslassklappe 144 aufweist und zentrisch angeordnet ist. Die Federaufnahme 156 weist einen breiten und flachen Schlitz auf, der zumindest am unteren Ende offen ist und in den eine Blattfeder 159 als erfindungsgemäßes Stellmittel mit einem oberen Federende 158 eingesteckt ist. Dieses obere Federende 158, das hier gestrichelt dargestellt ist, könnte auf bekannte Art und Weise eine oder mehrere herausgestanzte Zacken oder Erhebungen aufweisen, durch welche es nach dem Einstecken in die Federaufnahme 156 festgehalten ist und nicht mehr herausgezogen werden kann bzw. nicht von alleine herausgeht. Die Blattfeder 159 besteht vorteilhaft aus einem rostfreien Edelstahl oder Federstahl mit beispielsweise etwa einem Drittel der Breite der Zusatz-Auslassklappe 144. Alternativ kann sie aus Kunststoff bestehen. Ihre Federkraft kann relativ gering sein. In einem mittleren Bereich ist sie leicht gebogen, und mit einem unteren Federende 160, das ganz am Ende noch einmal etwas stärker abgebogen ist, liegt die Blattfeder 159 an einer Wandung der Zusatz-Auslassöffnung 139 an bzw. stützt sich dagegen ab.

Es ist leicht zu erkennen, dass in der in Fig. 9 oben dargestellten Offen-Stellung die Fluidströmung mit der Umlaufrichtung ER vorliegt, es also wichtig ist, dass die Zusatz-Auslassklappe 144 geöffnet ist. Sie ist erfindungsgemäß durch die Federkraft der Blattfeder 159 aufgedrückt worden. Diese Federkraft ist in Fig. 9 in der unteren Darstellung, in der die Zusatz-Auslassklappe 144 in der Geschlossen-Stellung ist, als Pfeil nach oben am freien Ende der Klappe dargestellt. Hier liegt die deutlich stärkere Fluidströmung mit der Umlaufrichtung FR vor. Ein noch weiteres oder zu weites Öffnen der Zusatz-Auslassklappe 144 kann wie zuvor erläutert durch einen Vorsprung entsprechend Fig. 6 verhindert werden, der hier der Übersichtlichkeit halber nicht dargestellt ist.

Aus einem Vergleich der Darstellungen in der Fig. 9 unten und oben ist leicht zu ersehen, dass bei entsprechender Biegung der Blattfeder 159 diese versucht, die Zusatz-Auslassklappe 144 nach oben zu drücken. Dies ist auch gut möglich, wenn eben keine Fluidströmung in der Pumpenkammer 122 vorliegt oder eine Fluidströmung mit der Umlaufrichtung ER, wie oben dargestellt. Wenn wie in der Fig. 9 unten die Fluidströmung mit der Umlaufrichtung FR zum Fördern gemäß der normalen Pumpfunktion vorliegt, so wird die Zusatz-Auslassklappe 144 auch entgegen der Federkraft der Blattfeder 159 in die dort dargestellte Geschlossen-Stellung gedrückt. Dann ist die Bodenfläche 129 relativ dicht verschlossen bzw. abgeschlossen.

Es stellt kein nennenswertes Problem dar, die Federkraft der Blattfeder 159 entsprechend auszugestalten. Hierfür kann entsprechend dünnes Material für die Blattfeder 159 vorgesehen sein, alternativ können auch seitliche Einschnitte odgl. vorgesehen sein.

Eine Befestigung der Blattfeder 159 wird als vorteilhaft angesehen, besonders vorteilhaft eben durch Einstecken oben in die Federaufnahme 156. In Abwandlung der Darstellung der Fig. 9 könnte sie auch an der linken Innenwand der Zusatz-Auslassöffnung 139 befestigt sein, beispielsweise mit einer ähnlich ausgebildeten Federaufnahme, und dann mit einem freien Ende an der Innenseite 146 der Zusatz-Auslassklappe 144 abgestützt sein und ggf. etwas daran entlanggleiten.

In nochmals weiterer, hier nicht dargestellter Ausgestaltung könnte um eine Achse entsprechend den Achsstummeln 148 als Stellmittel eine Schraubenfeder aus Federdraht mit lange abstehenden Schenkeln angeordnet sein, die die Zusatz-Auslassklappe 144 aufdrückt und sich dabei an derselben Innenwand der Zusatz-Auslassöffnung 139 abstützt. Dann wäre eben eine solche Feder, deren Bauart grundsätzlich bekannt ist zum Aufdrücken oder Zudrücken mittels Drehmoment, an diesen Achsstummeln oder einer entsprechenden Drehachse befestigt.

Eine nochmals weitere Ausgestaltung ist in der Fig. 10 dargestellt, bei der eine Zusatz-Auslassklappe 244 nicht drehbar gelagert ist um eine definierte Drehachse mittels Achsstummeln, sondern mittels eines rechteckig ausgebildeten Lagerendes 249 in einer Aufnahme 241 angeordnet ist. Die Aufnahme 241 weist korrespondierende Form auf und ist im Prinzip ähnlich ausgebildet wie die Achslagervertiefungen 40 und 140, nur eben mit eckigem Querschnitt. Das eckige Lagerende 249 sitzt also sozusagen verdrehfest in der Aufnahme 241, und die Zusatz-Auslassklappe 244 selbst ist derart weich oder elastisch bzw. besteht aus derart elastischem Material, dass sie selber das Stellmittel bildet, durch das sie geöffnet wird, also sozusagen die Feder bzw. die Federwirkung in die Klappe integriert ist. Hierfür bietet sich beispielsweise Gummi an. Die obere durchgezogene Darstellung in Fig. 10 zeigt die Zusatz-Auslassklapp 244 in einer Offen-Stellung mit Fluidströmung mit der Umlaufrichtung ER wie in Fig. 9 oben. Es ist gut zu ersehen, dass hier ein ausreichend großer Einlauf für das Fluid in die Zusatz-Auslassöffnung 239 hinein möglich ist. Die Zusatz-Auslassklappe 244 kann hier also selbst durch geeignete Materialwahl eine Dichtfunktion aufweisen und erfüllen, denn sie und vor allem ihr freies Ende ist biegsam und kann sich anschmiegen, insbesondere an den Rand der Zusatz-Auslassöffnung 239. Damit kann sie ohne zusätzliches Anbringen oder Vorsehen einer Dichtung, insbesondere einer Dichtung aus verschiedenem Material, den zusätzlichen Auslass bzw. die Zusatz-Auslassöffnung 239 verschließen. Es braucht noch nicht einmal ein stufiger Rand vorgesehen zu sein, damit die Zusatz-Auslassklappe 244 bündig verschwindet und besser abdichtet, sondern die Zusatz-Auslassklappe 244 kann um die Zusatz-Auslassöffnung 239 herum auf der Bodenfläche 229 aufliegen.

Gestrichelt dargestellt in der Fig. 10 oben ist eine Stellung, in die sich die Zusatz-Auslassklappe 244 eigenständig durch ihre eigene Federkraft bewegt, wenn überhaupt keine Fluidströmung vorliegt. Daraus kann ersehen werden, dass sich hier die Zusatz-Auslassklappe 244 durch ihre eigene Federkraft, also quasi als eigenes Stellmittel, nur ein relativ kleines Stück öffnet. Die weitere Öffnung in die durchgezogen dargestellte Offen-Stellung erfolgt dann eben durch die Fluidströmung mit der Umlaufrichtung ER, die sie noch etwas weiter aufdrückt bzw. noch etwas weiter aufbiegt.

In der Fig. 10 unten ist dargestellt, wie die Zusatz-Auslassklappe 244 in der Geschlossen-Stellung die Zusatz-Auslassöffnung 239 verschließt. Dies ist hier dargestellt nicht ganz so glatt bzw. flach wie in der Fig. 9 unten, da die Zusatz-Auslassklappe 244 eine leichte Wölbung bzw. Biegung aufweist. Schließlich wird sie von der Fluidströmung mit der Umlaufrichtung FR aus der in Fig. 10 oben dargestellten gestrichelten Position nach unten gedrückt. Da aber eine vorgenannte Federkraft zum Öffnen der Zusatz-Auslassklappe 244 bzw. zum Bewegen relativ klein sein kann, was auch für die anderen beschriebenen Ausführungen von Stellmitteln bzw. Federmitteln gilt, ist dies technisch gut realisierbar.

Der Vorteil einer solchen Zusatz-Auslassklappe 244 gemäß der Fig. 10 im Vergleich zu derjenigen der Fig. 9 liegt gut erkennbar darin, dass sie vom Aufbau und von der Montage her erheblich einfacher ist. Es sind auch keine potentiell korrosionsanfälligen Teile notwendig oder Federn, die brechen bzw. sogar versagen könnten.

In nochmals weiterer Ausgestaltung der Erfindung könnte ausgehend von der Fig. 10 eine relativ starr ausgebildete Zusatz-Auslassklappe ein eckiges Lagerende aufweisen, welches teilweise federelastisch ummantelt ist und sich dann sozusagen in der Aufnahme gegen diese Federelastizität dreht. So kann beispielsweise ein eckig ausgebildetes Lagerende von einer Schicht aus relativ weichem Kunststoff oder Schaumstoff umgeben sein und sich gegen dessen Federelastizität in die Geschlossen-Stellung drehen lassen durch eine relativ starke Fluidströmung mit der Umlaufrichtung FR. Stoppt diese Fluidströmung, so kann der federelastische Kunststoff die Zusatz-Auslassklappe 244 aufdrücken.

## Patentansprüche

1. Impellerpumpe (11) mit
- einer Pumpenkammer (22, 122, 222) mit einem Einlass (14) in die Pumpenkammer und mit einem Auslass (16) aus der Pumpenkammer,
- einem Impeller (30) in der Pumpenkammer (22, 122, 222),
wobei der Impeller eine Drehrichtung (FR) zum Pumpen von Fluid vom Einlass (14) zum Auslass (16) besitzt und wobei die Pumpenkammer (22) ringförmig um den Impeller (30) herum ausgebildet ist,
- einem Zusatz-Auslass (37) aus der Pumpenkammer samt Zusatz-Auslassklappe (44, 144, 244),
wobei die Zusatz-Auslassklappe (44, 144, 244):
- eine Geschlossen-Stellung und mindestens eine Offen-Stellung aufweist,
- zwischen der Geschlossen-Stellung und der mindestens einen Offen-Stellung bewegbar ausgebildet ist,
- in der Geschlossen-Stellung den Zusatz-Auslass (37) verschließt und in jeder der Offen-Stellungen den Zusatz-Auslass zumindest teilweise freigibt bzw. öffnet,
- ein Stellmittel aufweist (159, 244) und derart kraftbelastet ist durch das Stellmittel, dass die Zusatz-Auslassklappe (44, 144, 244) selbsttätig aus der Geschlossen-Stellung in eine der Offen-Stellungen bewegt wird wenn die Zusatz-Auslassklappe frei von Fluidströmung in Drehrichtung (FR) des Impellers zum Pumpen von Fluid vom Einlass (14) zum Auslass (16) ist,
- in der Geschlossen-Stellung den Verlauf der Pumpenkammer (22) oder einer Wandung (24, 29, 129, 229) der Pumpenkammer im Bereich um den Zusatz-Auslass (37) herum kontinuierlich stetig fortsetzt,
- eine Innenseite (46, 146, 246) aufweist, die in der Geschlossen-Stellung zum Zusatz-Auslass (37) hin weist,
**dadurch gekennzeichnet, dass**
- der Zusatz-Auslass (37) in einer Endfläche (29, 129, 229) der Pumpenkammer in axialer Richtung entlang einer Drehachse des Impellers (30) angeordnet ist, wobei die Endfläche eine Bodenfläche (29, 129, 229) oder eine Deckelfläche der Pumpenkammer (22) ist,
- eine der Innenseite (46,146, 246) gegenüberliegende Außenseite (45, 145, 245) der Zusatz-Auslassklappe (44, 144, 244) in der Geschlossen-Stellung kontinuierlich in dieser Endfläche (29, 129, 229) verläuft,
- der Impeller (30) zwei Deckflächen (32,33) aufweist, und die Endfläche (29, 129, 229) mit dem Zusatz-Auslass (37) in etwa in einer Ebene einer dieser Deckflächen (32) verläuft,
- die Zusatz-Auslassklappe (44, 144, 244) in einer maximal weit geöffneten Offen-Stellung nahe am Impeller (30) liegt, und die Innenseite der Zusatz-Auslassklappe (44, 144, 244) mindestens auf axialer Höhe und radial außerhalb der anderen Deckfläche (33) des Impellers (30) ist derart, dass Fluid aus dem Impeller (30) direkt in radialer Richtung nach außen in die Zusatz-Auslassklappe (44, 144, 244) und den Zusatz-Auslass (37) strömt.

2. Impellerpumpe nach Anspruch 1, **dadurch gekennzeichnet, dass** die Zusatz-Auslassklappe (44, 144, 244) in diejenige Offen-Stellung der mehreren Offen-Stellungen bewegt wird durch die Stellmittel (159, 244), die maximal weit geöffnet ist und/oder in der die Zusatz-Auslassklappe maximal weit von der Geschlossen-Stellung entfernt ist.

3. Impellerpumpe nach Anspruch 1 oder 2, **dadurch gekennzeichnet, dass** sie als Stellmittel Federmittel (159, 244) aufweist zur Kraftbelastung der Zusatz-Auslassklappe (44, 144, 244) zur Bewegung.

4. Impellerpumpe nach Anspruch 3, **dadurch gekennzeichnet, dass** das Federmittel (244) einen voluminösen Block-Körper aufweist.

5. Impellerpumpe nach Anspruch 3, **dadurch gekennzeichnet, dass** das Federmittel eine Blattfeder (159), eine Schraubenfeder, eine Spiralfeder oder eine Schraub-Spiralfeder ist.

6. Impellerpumpe nach einem der vorhergehenden Ansprüche, **dadurch gekennzeichnet, dass** die Pumpe (11) Dichtmittel (42) aufweist am Zusatz-Auslass (37) die um den Zusatz-Auslass umlaufen.

7. Impellerpumpe nach Anspruch 6, **dadurch gekennzeichnet, dass** die Dichtmittel als Labyrinth-Dichtung (42) ausgebildet sind mit stufigem Verlauf einer Dichtfläche zwischen dem Zusatz-Auslass (37) und der Zusatz-Auslassklappe (44).

8. Impellerpumpe nach einem der vorhergehenden Ansprüche, **dadurch gekennzeichnet, dass** die Zusatz-Auslassklappe (44, 144, 244) in der Geschlossen-Stellung den Verlauf der Pumpenkammer (22) oder einer Wandung (24, 29, 129, 229) der Pumpenkammer im Bereich um den Zusatz-Auslass (37) herum stetig fortsetzt mit Rundungen und/oder Wölbungen entsprechend dem den Zusatz-Auslass umgebenden Bereich der Pumpenkammer.

9. Impellerpumpe nach einem der vorhergehenden Ansprüche, **dadurch gekennzeichnet, dass** die Innenseite (46, 146, 246) der Zusatz-Auslassklappe (44, 144, 244) eine Lateralwand (50) mit einem Winkel zwischen 60° und 120° zu der Außenseite (45, 145, 245) aufweist, die der Innenseite gegenüber liegt und die sich weg von der Pumpenkammer (22) erstreckt in Richtung zum Zusatz-Auslass (37) bzw. in den Zusatz-Auslass hinein, wobei die Lateralwand (50) zumindest teilweise in der maximal weit geöffneten Offen-Stellung noch in den Zusatz-Auslass (37) hineinragt.

10. Impellerpumpe nach Anspruch 9, **dadurch gekennzeichnet, dass** die Lateralwand (50) parallel zu einer umlaufenden Außenwand (24) der Pumpenkammer (22) verläuft.

11. Impellerpumpe nach Anspruch 9 oder 10, **dadurch gekennzeichnet, dass** die Lateralwand (50) in der maximal weit geöffneten Offen-Stellung mit Abstand zwischen 0,5 cm und 2 cm zu einer umlaufenden Außenwand (24) der Pumpenkammer (22) verläuft.

12. Impellerpumpe nach einem der vorhergehenden Ansprüche, **dadurch gekennzeichnet, dass** der Zusatz-Auslass (37) aus der Pumpenkammer (22) herausführt in radialer Richtung oder in einer Ebene senkrecht zu der Drehachse des Impellers (30).

## Claims

1. Impeller pump (11) having
- a pump chamber (22, 122, 222) with an inlet (14) into the pump chamber and with an outlet (16) out of the pump chamber,
- an impeller (30) in the pump chamber (22, 122, 222),
wherein the impeller has a direction of rotation (FR) for pumping fluid from the inlet (14) to the outlet (16), and wherein the pump chamber (22) is formed in a ring-shaped fashion around the impeller (30),
- an auxiliary outlet (37) out of the pump chamber together with an auxiliary outlet flap (44, 144, 244),
wherein the auxiliary outlet flap (44, 144, 244):
- has a closed position and at least one open position,
- is designed to be movable between the closed position and the at least one open position,
- in the closed position, closes off the auxiliary outlet (37) and, in each of the open positions, at least partially unblocks or opens the auxiliary outlet,
- has an actuating means (159, 244) and is subjected to force loading by the actuating means such that the auxiliary outlet flap (44, 144, 244) is moved automatically from the closed position into one of the open positions if the auxiliary outlet flap is free from fluid flow in the direction of rotation (FR) of the impeller for pumping fluid from the inlet (14) to the outlet (16),
- in the closed position, forms a continuous continuation of the profile of the pump chamber (22) or of a wall (24, 29, 129, 229) of the pump chamber in the region around the auxiliary outlet (37),
- has an inner side (46, 146, 246) which, in the closed position, points toward the auxiliary outlet (37),
**characterized in that**
- the auxiliary outlet (37) is arranged in an end surface (29, 129, 229) of the pump chamber in an axial direction along an axis of rotation of the impeller (30), wherein the end surface is a base surface (29, 129, 229) or a cover surface of the pump chamber (22),
- an outer side (45, 145, 245) opposite to the inner side (46, 146, 246) of the auxiliary outlet flap (44, 144, 244) extends, in the closed position, in a continuous fashion in said end surface (29, 129, 229),
- the impeller (30) has two cover surfaces (32, 33), and the end surface (29, 129, 229) with the auxiliary outlet (37) runs approximately in a plane of one of said cover surfaces (32),
- the auxiliary outlet flap (44, 144, 244), in an open position with the maximum degree of opening, is situated close to the impeller (30), and the inner side of the auxiliary outlet flap (44, 144, 244) is at least on the axial level of and radially outside the other cover surface (33) of the impeller (30), such that fluid flows out of the impeller (30) directly outward in a radial direction into the auxiliary outlet flap (44, 144, 244) and the auxiliary outlet (37).

2. Impeller pump according to claim 1, **characterized in that** the auxiliary outlet flap (44, 144, 244) is moved by the actuating means (159, 244) into that open position of the multiple open positions which has the maximum degree of opening and/or in which the auxiliary outlet flap is at the maximum distance from the closed position.

3. Impeller pump according to claim 1 or 2, **characterized in that** the impeller pump has spring means (159, 244) as actuating means for subjecting the auxiliary outlet flap (44, 144, 244) to force loading for the movement.

4. Impeller pump according to claim 3, **characterized in that** the spring means (244) has a voluminous block body.

5. Impeller pump according to claim 3, **characterized in that** the spring means is a leaf spring (159), helical spring, spiral spring or helical-spiral spring.

6. Impeller pump according to any of the preceding claims, **characterized in that** the pump (11) has sealing means (42) at the auxiliary outlet (37) surrounding the auxiliary outlet.

7. Impeller pump according to claim 6, **characterized in that** the sealing means are formed as a labyrinth seal (42) with a stepped profile of a sealing surface between the auxiliary outlet (37) and the auxiliary outlet flap (44).

8. Impeller pump according to any of the preceding claims, **characterized in that** the auxiliary outlet flap (44, 144, 244), in the closed position, forms a continuous continuation of the profile of the pump chamber (22) or of a wall (24, 29, 129, 229) of the pump chamber in the region around the auxiliary outlet (37) with roundings and/or archings corresponding to the region of the pump chamber surrounding the auxiliary outlet.

9. Impeller pump according to any of the preceding claims, **characterized in that** the inner side (46, 146, 246) of the auxiliary outlet flap (44, 144, 244) has a lateral wall (50) with an angle of between 60° and 120° with respect to the outer side (45, 145, 245), which is opposite to the inner side and extends away from the pump chamber (22) in the direction of the auxiliary outlet (37) or into the auxiliary outlet, wherein the lateral wall (50), in an open position with the maximum degree of opening, at least partially still projects into the auxiliary outlet (37).

10. Impeller pump according to claim 9, **characterized in that** the lateral wall (50) runs parallel to an encircling outer wall (24) of the pump chamber (22).

11. Impeller pump according to claim 9 or 10, **characterized in that** the lateral wall (50), in the open position with the maximum degree of opening, runs with a spacing of between 0.5 cm and 2 cm to an encircling outer wall (24) of the pump chamber (22).

12. Impeller pump according to any of the preceding claims, **characterized in that** the auxiliary outlet (37) leads out of the pump chamber (22) in a radial direction or in a plane perpendicular to the axis of rotation of the impeller (30).

## Revendications

1. Pompe à impulseur (11) comprenant
- une chambre de pompe (22, 122, 222) avec une entrée (14) dans la chambre de pompe et avec une sortie (16) de la chambre de pompe,
- un impulseur (30) dans la chambre de pompe (22, 122, 222), l'impulseur présentant une direction de rotation (FR) pour pomper fluide de l'entrée (14) vers la sortie (16) et la chambre de pompe (22) étant de forme annulaire autour de l'impulseur (30),
- une sortie supplémentaire (37) de la chambre de pompe avec un volet de sortie supplémentaire (44, 144, 244),
le volet de sortie supplémentaire (44, 144, 244) :
- présentant une position fermée et au moins une position d'ouverture,
- étant déplaçable entre la position fermée et l'au moins une position d'ouverture,
- dans la position fermée ferme la sortie supplémentaire (37) et dans chacune des positions d'ouverture débloque ou ouvre la sortie supplémentaire au moins partiellement,
- présentant un moyen de réglage (159, 244) et étant soumis à une application de force par le moyen de réglage de telle manière que le volet de sortie supplémentaire (44, 144, 244) se bouge automatiquement de la position fermée vers une des positions d'ouverture si le volet de sortie supplémentaire est dégagé d'écoulement de fluide dans la direction de rotation (FR) de l'impulseur pour pomper fluide de l'entrée (14) vers la sortie (16),
- dans la position fermée poursuivit le cours de la chambre de pompe (22) ou d'une paroi (24, 29, 129, 229) de la chambre de pompe dans la région autour de la sortie supplémentaire (37) en continu et en constance,
- présentant un côté intérieur (46, 146, 246) orienté vers la sortie supplémentaire (37) dans la position fermée,
**caractérisée en ce que**
- la sortie supplémentaire (37) est disposée dans une face extrême (29, 129, 229) de la chambre de pompe dans la direction axiale le long d'un axe de rotation de l'impulseur (30), la face extrême étant une face de fond (29, 129, 229) ou une face de couvercle de la chambre de pompe (22),
- un côté extérieur (45, 145, 245) opposé au côté intérieur (46, 146, 246) du volet de sortie supplémentaire (44, 144, 244) dans la position fermée s'étend en continu dans ladite face extrême (29, 129, 229),
- l'impulseur (30) présente deux faces de couverture (32, 33), et la face extrême (29, 129, 229) avec la sortie supplémentaire (37) s'étend approximativement dans un plan d'une desdites faces de couverture (32),
- le volet de sortie supplémentaire (44, 144, 244) dans une position d'ouverture d'un degré maximal d'ouverture se situe proche de l'impulseur (30), et le côté intérieur du volet de sortie supplémentaire (44, 144, 244) est au moins à une hauteur axiale et radialement à l'extérieur de l'autre face de couverture (33) de l'impulseur (30) de telle manière que fluide coule de l'impulseur (30) directement dans la direction radiale vers l'extérieur dans le volet de sortie supplémentaire (44, 144, 244) et la sortie supplémentaire (37).

2. Pompe à impulseur selon la revendication 1, **caractérisée en ce que** le volet de sortie supplémentaire (44, 144, 244) est déplacé par les moyens de réglage (159, 244) dans cette position d'ouverture des plusieurs positions d'ouverture qui est ouverte d'un degré maximal d'ouverture et/ou la position avec le volet de sortie supplémentaire éloigné d'un degré maximal de la position fermée.

3. Pompe à impulseur selon la revendication 1 ou 2, **caractérisée en ce que** la pompe présente des moyens de ressort (159, 244) en tant que moyen de réglage pour l'application de force sur le volet de sortie supplémentaire (44, 144, 244) pour le déplacement.

4. Pompe à impulseur selon la revendication 3, **caractérisée en ce que** le moyen de ressort (244) présente un corps de bloc volumineux.

5. Pompe à impulseur selon la revendication 3, **caractérisée en ce que** le moyen de ressort est sous forme d'un ressort à lame (159), ressort hélicoïdal, ressort en spirale ou ressort hélicoïdal en spirale.

6. Pompe à impulseur selon l'une quelconque des revendications précédentes, **caractérisée en ce que** la pompe (11) présente des moyens d'étanchéité (42) sur la sortie supplémentaire (37), lesdites moyens d'étanchéité entourant la sortie supplémentaire.

7. Pompe à impulseur selon la revendication 6, **caractérisée en ce que** les moyens d'étanchéité sont sous forme de joint labyrinthe (42) présentant un cours dégradé d'une surface d'étanchéité entre la sortie supplémentaire (37) et le volet de sortie supplémentaire (44).

8. Pompe à impulseur selon l'une quelconque des revendications précédentes, **caractérisée en ce que** le volet de sortie supplémentaire (44, 144, 244) dans la position fermée poursuivit le cours de la chambre de pompe (22) ou d'une paroi (24, 29, 129, 229) de la chambre de pompe dans la région autour de la sortie supplémentaire (37) en continu et en constance avec des rondeurs et/ou courbures correspondant à la région de la chambre de pompe entourant la sortie supplémentaire.

9. Pompe à impulseur selon l'une quelconque des revendications précédentes, **caractérisée en ce que** le côté intérieur (46, 146, 246) du volet de sortie supplémentaire (44, 144, 244) présente une paroi latérale (50) à un angle comprise entre 60° et 120° par rapport au côté extérieur (45, 145, 245) opposé au côté intérieur et s'étendant en direction vers la sortie supplémentaire (37) ou dans la sortie supplémentaire loin de la chambre de pompe (22), la paroi latérale (50) encore faisant saillie dans la sortie supplémentaire (37) au moins partiellement dans la position d'ouverture ouverte d'un degré maximal d'ouverture.

10. Pompe à impulseur selon la revendication 9, **caractérisée en ce que** la paroi latérale (50) s'étend en parallèle à une paroi extérieur (24) circonférentielle de la chambre de pompe (22).

11. Pompe à impulseur selon la revendication 9 ou 10, **caractérisée en ce que** la paroi latérale (50) dans la position d'ouverture ouverte d'un degré maximal d'ouverture s'étend à distance d'une paroi extérieur (24) circonférentielle de la chambre de pompe (22) comprise entre 0,5 cm et 2 cm.

12. Pompe à impulseur selon l'une quelconque des revendications précédentes, **caractérisée en ce que** la sortie supplémentaire (37) débouche de la chambre de pompe (22) dans la direction radiale ou dans un plan perpendiculaire à un axe de rotation de l'impulseur (30).
